# EUROPÄISCHE PATENTSCHRIFT

(11) **EP 1 776 899 B1**
(45) Veröffentlichungstag und Bekanntmachung des Hinweises auf die Patenterteilung: **02.12.2009**
(21) Anmeldenummer: 06122558.7
(22) Anmeldetag: 19.10.2006
(51) Int. Cl.: A47B 81/00, A47B 49/00

(54) **Schwenkauszug aus einem Eckschrank**
Swivel drawer from a corner cupboard
Tiroir pivotant d'une armoire d'angle

(30) Priorität: 20.10.2005 DE 202005016432 U
(43) Veröffentlichungstag der Anmeldung: 25.04.2007
(73) Patentinhaber: Vauth-Sagel Holding GmbH & Co. KG, 33034 Brakel (DE)
(72) Erfinder: Sagel, Thomas, 33024, Brakel (DE); Sagel, Claus, 33602, Bielefeld (DE)
(74) Vertreter: Hanewinkel, Lorenz

(56) Entgegenhaltungen:
- WO-A-03/022100
- DE-U1-202004 011 200
- KESSEBÖHMER: "Katalog Eckschrank Ausstattungen"[Online] XP002414378 Gefunden im Internet: URL:http://www.kesseboehmer.de/pics/medien /1_1123134897/24_Kap-3_DE.pdf>

## Beschreibung

Die Erfindung betrifft einen Schwenkauszug mit mehreren Lenkern zur Führung von mindestens zwei Tragböden in einem Eckschrank mit einem Boden und einer Türöffnung zwischen einem Türpfosten und einer Seitenwand, wobei die Tragböden jeweils an einem ersten Lenker und einem zweiten Lenker über je ein Lager lagerbar sind und wobei die Lenker mit am Eckschrank befestigten Lagern sowie den an den Tragböden befestigbaren Lagern ein Viergelenk bilden.

Bei Schränken, die in einer Raumecke aufgestellt werden sollen, besteht das Problem, das der innere Raum schwer zugänglich oder zumindest schwer einsehbar ist. Oft ist dieser Raum daher ungenutzt. Es ist nun das Bestreben der Hersteller, auch den inneren Raum eines Eckschrankes bei einer hohen Raumausnutzung möglichst gut zugänglich zu machen.
Dafür sind verschiedene Lösungen entwickelt worden. Eine Lösung sind die kreisförmigen Tragböden, etwa als 3/4-Kreis, die an einer vertikalen Achse drehbar gelagert sind und bei denen verstaute Artikel mit einer Drehbewegung nach vom vor die Türöffnung gebracht werden kann. Dabei verschwinden die anderen Artikel im Inneren des Schrankes. Es ist also nur ein Teil der Artikel zugänglich. Auch muss die Tür in einem Winkel von meist 45 Grad am Schrank angebracht sein

Bei einer anderen Lösung ist die Tür in einer Flucht mit dem Schrank. Hier sind Ablagekörbe oder Tragböden an zwei verschieblichen Gestellen befestigt und es wird das erste Gestell aus dem Schrank herausgezogen und das zweite Gestell rutscht vor die Türöffnung. Dabei ist dann auch die Zugänglichkeit der Güter auf dem zweiten Gestell durch das ausgezogene erste Gestell eingeschränkt. Außerdem ist diese Lösung mit einer sehr aufwendigen und damit kostenintensiven Mechanik verbunden.

Weiterhin ist aus der Gebrauchsmusterschrift DE 20 2004 011 200 U1 ein Eckschrank-Schwenkauszug bekannt, bei dem jeweils ein Tablar in Nierenform einzeln aus dem Eckschrank heraus geschwenkt werden kann. Hier sind die Tablare über einen ersten Lenker an einer Tragsäule schwenkbar gelagert, die direkt an dem Türpfosten steht. Ein zweiter Lenker ist an einem Traglager abgestützt. Diese Lösung bringt wenig Stabilität für die Tablare und ist aufwendig in der Montage im Schrank.

Es ist Aufgabe der Erfindung, die auf Tragböden in einem Eckschrank verstauten Artikel möglicht gut zugänglich zu machen und die genannten Nachteile zu vermeiden. Auch soll die Herstellung des Beschlages für die Tragböden kostengünstig und einfach in einem Eckschrank zu montieren sein.

Diese Aufgabe wird mit den Merkmalen des Anspruchs 1 gelöst.
Vorteilhafte Ausgestaltungen sind in den Unteransprüchen beschrieben.

Der Raum in einem Eckschrank wird gut genutzt, wenn mindestens zwei Tragböden vorgesehen sind, auf denen Artikel verstaut sind. Diese Artikel werden auch aus dem Inneren des Schrankes gut zugänglich, wenn die Tragböden durch die Türöffnung nahezu vollständig aus dem Eckschrank heraus schwenkbar sind. Dazu sind die Tragböden jeweils an zwei Lenkern gelagert, die mit den Lagern am Schrank ein Viergelenk bilden. Damit ist eine Dreh-Schwenkbewegung ermöglicht, durch welche die Tragböden nahezu vollständig aus dem Eckschrank heraus gebracht werden können. Nun sind die Tragböden vollständig zugänglich und es gibt keine Behinderungen beim Beladen oder Entnehmen von Artikeln.

Die jeweiligen Lenker der Tragböden sind miteinander starr gekoppelt. Damit machen die Tragböden eine gemeinsame Bewegung und müssen nicht einzeln heraus geschwenkt werden. Auch ergibt sich durch die starre Verbindung eine größere Steifigkeit der einzelnen Tragböden. Es ist weiterhin auch eine einfache und schnelle Montage möglich, da weniger Befestigungselemente verwendet werden. Es sind nur ein Lager an der Seitenwand sowie ein Lager am Schrankboden zu befestigen. In diese Lager werden die Lenker eingehängt und auf diese Lenker wiederum die Tragböden aufgesetzt. Somit wird eine sehr einfache Montage erreicht.

Die Tragböden besitzen vorteilhafterweise im Wesentlichen eine Form, die aus zwei verbundenen Kreisabschnitten besteht. Ein Kreisabschnitt befindet sich in der Ruhestellung im Inneren des Schrankes und der andere Kreisabschnitt hinter der Türöffnung. Beide Kreisabschnitte sind tangential miteinander verbunden. Durch diese Form wird der Raum im Inneren des Schrankes weitgehend genutzt und bei der Dreh-Schwenkbewegung gleiten die Tragböden ohne anzustoßen an den Wänden des Schrankes vorbei.

Die ersten Lenker sind zum einen an der äußeren Seite der Türöffnung und zum anderen unter dem Kreisabschnitt hinter der Türöffnung des jeweiligen Tragbodens in der Nähe des Türpfostens gelagert. An der äußeren Seite der Türöffnung erstreckt sich das gemeinsame Lager der ersten Lenker in etwa über die halbe Höhe des Schrankes und bringt damit eine große Stabilität mit. Die zweiten Lenker sind unter dem inneren Kreisabschnitt des jeweiligen Tragbodens und auf dem Boden des Schrankes hinter dem Türpfosten gelagert. Die zweiten Lenker sind über einen Bügel miteinander starr verbunden, so dass nur ein Lager erforderlich ist.

Um die Steifigkeit und die Bewegung der Tragböden weiter zu verbessern, ist in der Nähe des Lagers auf dem Schrankboden eine Stützrolle an dem unteren zweiten Lenker angebracht, die vorteilhafterweise auf dem Lagerschild läuft.

Die Einfachheit des Herausschwenkens der Tragböden wird weiter verbessert, indem die Tür mit den ersten Lenkern gekoppelt ist und dadurch die Tragböden beim Öffnen der Tür ein Stück aus dem Schrank heraus gezogen werden. Das weitere Herausschwenken der Tragböden erfolgt dann je nach Bedarf manuell.

Um Beschädigungen der Tragböden und des Schrankes zu vermeiden, wird die Dreh-Schwenkbewegung an ihrem jeweiligen Ende einstellbar begrenzt. Vorteilhafterweise wird die Begrenzung des Einschiebens der Tragböden mit einem Dämpfer versehen, so dass die Endstellung sanft erreicht wird.

Da die Tür vorteilhafterweise mit den Lenkern gekoppelt ist, wird auch die Schließbewegung der Tür über den Dämpfer abgebremst.

Ein Eckschrank zum Aufstellen in einer Raumecke wird vorteilhafterweise mit einem Schwenkauszug und entsprechenden Tragböden gemäß der vorstehenden Beschreibung ausgerüstet. Dies bietet einen großen Komfort und eine bessere Zugänglichkeit der Artikel in einem Eckschrank als die bisher bekannten Ausführungen.

Ausführungsformen der Erfindung sind in den Figuren beispielhaft beschrieben.
Fig. 1 zeigt eine Draufsicht auf einen Eckschrank mit Tragböden und Schwenkauszug.
Fig. 2_zeigt eine Vorderansicht des gleichen Eckschranks
Fig. 3 zeigt perspektivisch einen halb heraus geschwenkten Tragboden

In Fig.1 ist der Eckschrank 1 mit einer geschlossenen Tür 2, die am Türpfosten 4 gehalten ist, in einer Draufsicht gezeigt. Von den Tragböden ist der obere Tragboden 10 dargestellt, der vollständig in den Schrank 1 eingeschwenkt ist. Der Tragboden 10 ist von den Lenkern 5 und 6 gehalten. Die Lagerpunkte A, B, C, D bilden das Gelenkviereck, über das die Dreh-Schwenkbewegung des Tragbodens festgelegt ist. Der Lagerpunkt C befindet sich auf dem Lagerschild 9 auf dem Boden des Schrankes 1. An dem unteren zweiten Lenker 6 ist die Stützrolle 12 befestigt, die auf dem Lagerschild 9 läuft. Die beiden zweiten Lenker 6 sind über den Bügel 7 starr miteinander verbunden. Der Mitnehmer 8 greift an die Tür 2 und zieht beim Öffnen der Tür 2 die Tragböden 10, 11 ein Stück weit aus dem Schrank 1 heraus.

In Fig. 2 ist der Eckschrank 1 von vom ohne Verkleidung dargestellt. Die beiden Tragböden 10 und 11 sind von den Lenkern 5 und 6 geführt. Die beiden Lenker 5 sind an der äußeren Seite der Türöffnung 3 in dem hohen Lager A gehalten, das damit für eine entsprechende Stabilität sorgt. Unter den Tragböden 10 und 11 befinden sich die weiteren Lager B und D der Tragböden. Das Lager C ist auf dem Boden des Schrankes 1 in der Nähe des Türpfostens 4 befestigt. Die zweiten Lenker 6 sind auf der Stützrolle 12 abgestützt. Die Tragböden 10 und 11 weisen jeweils eine Reling 13 zur Begrenzung auf, die auf den Stützen 14 befestigt ist.

In Fig. 3 ist ein Eckschrank 1 mit abgenommenem oberem Tragboden dargestellt. Die Tür 2 ist am Türpfosten 4 befestigt und voll geöffnet. Der untere Tragboden 11 ist halb aus der Türöffnung 3 herausgeschwenkt. Dabei ist er vom Mitnehmer 8 herausgezogen worden. Durch den fehlenden oberen Tragboden sind die Lenker 5 und 6 sowie der Bügel 7 für den oberen Tragboden zu sehen.

In Fig. 4 ist der nahezu voll aus der Türöffnung 3 des Schrankes 1 heraus geschwenkte Tragboden 11 dargestellt. Er ist auf den Lagerpunkten des Viergelenks A, B, C, D gelagert und auf den Lenkern 5 und 6 gehalten. Die Tür 2 ist am Türpfosten 4 befestigt und voll geöffnet. Es ist zu sehen, dass der Tragboden 11 in dieser Position vollständig zugänglich ist.

### Bezugszeichenliste

- 1: Eckschrank
- 2: Tür
- 3: Türöffnung
- 4: Türpfosten
- 5: Erster Lenker
- 6: Zweiter Lenker
- 7: Bügel
- 8: Mitnehmer
- 9: Lagerschild
- 10: Oberer Tragboden
- 11: Unterer Tragboden
- 12: Stützrolle
- A: Lager außen
- B: Lager Türöffnung
- C: Bodenlager
- D: Lager innerer Kreisabschnitt

## Patentansprüche

1. Schwenkauszug mit mehreren Lenkern (5, 6) zur Führung von mindestens zwei Tragböden (10,11) in einem Eckschrank (1) mit einem Boden und einer Türöffnung (3) zwischen einem Türpfosten (4) und einer Seitenwand, wobei die Tragböden (10, 11) jeweils an einem ersten Lenker (5) und einem zweiten Lenker (6) über je ein Lager (B, D) lagerbar sind, wobei die Lenker (5, 6) mit am Eckschrank befestigten Lagern (A, C) sowie den an den Tragböden (10, 11) befestigbaren Lagern (B, D) ein Viergelenk (A, B, C, D) bilden, **dadurch gekennzeichnet, dass**
die Tragböden (10,11) mit einer Dreh-Schwenkbewegung gemeinsam nahezu vollständig durch die Türöffnung (3) aus dem Eckschrank (3) heraus schwenkbar sind, dass die ersten Lenker (5) sowie die zweiten Lenker (6) starr miteinander verbunden sind, und dass eine Stützrolle (12) vorgesehen ist, mittels der die zweiten Lenker (6) auf dem Boden des Eckschrankes (1) abstützbar sind.

2. Schwenkauszug nach Anspruch 1, **dadurch gekennzeichnet, dass** die Tragböden (10, 11) im Wesentlichen eine Form aus zwei verbundenen Kreisabschnitten besitzen, wobei sich ein Kreisabschnitt im Inneren des Schrankes (1) und ein Kreisabschnitt vor der Türöffnung (3) befindet.

3. Schwenkauszug nach Anspruch 2, **dadurch gekennzeichnet, dass** die ersten Lenker (5) an der inneren Seite der Seitenwand und unter dem Kreisabschnitt vor der Türöffnung des jeweiligen Tragbodens gelagert sind.

4. Schwenkauszug nach Anspruch 3, **dadurch gekennzeichnet, dass** die Lagerung (A, B) der ersten Lenker (5) sich in etwa über die halbe Höhe des Schrankes (1) erstreckt.

5. Schwenkauszug nach Anspruch 2, **dadurch gekennzeichnet, dass** die zweiten Lenker (6) unter dem inneren Kreisabschnitt des jeweiligen Tragbodens (10, 11) und hinter dem Türpfosten (4) auf dem Boden des Eckschrankes (1) gelagert sind.

6. Schwenkauszug nach Anspruch 1, **dadurch gekennzeichnet, dass** die ersten Lenker (6) über eine Kopplung derart mit der Tür verbunden sind, dass die Tragböden (10, 11) bei einer Öffnung der Tür (2) teilausgezogen werden und das weitere Herausschwenken bei Bedarf manuell erfolgt.

7. Schwenkauszug nach Anspruch 1, **dadurch gekennzeichnet, dass** die Dreh-Schwenkbewegung an ihrem Ende jeweils einstellbar begrenzt ist.

8. Schwenkauszug nach Anspruch 7, **dadurch gekennzeichnet, dass** mit der Begrenzung über einen Dämpfer eine Dämpfung der Dreh-Schwenkbewegung an ihrem Ende und damit über die Kopplung auch der Schließbewegung der Tür (2) erfolgt.

9. Eckschrank zum Aufstellen in einer Raumecke, mit einem Schwenkauszug nach einem der vorstehenden Ansprüche.

## Claims

1. Swivel drawer with several links (5, 6) to guide at least two supporting shelves (10,11) in a corner cupboard (1), with a base, and a door opening (3) between a door post (4) and a side wall, wherein the supporting shelves (10, 11) are hinged, each on a first link (5) and a second link (6), by means of respectively one bearing (B, D), wherein the links (5, 6), form a four-bar linkage (A, B, C, D) with bearings (A, C) fastened at the corner cupboard and with bearings (B, D) fastened at the supporting shelves (10, 11), **characterized in that** the two supporting shelves (10, 11) can be pivoted through the opening (3) jointly, with a rotating pivoting movement, so that they are positioned almost completely outside of the corner cupboard (1), that the first links (5) as well as the second links (6) are in each case connected in a rigid manner, and that a supporting roller (12) is provided, by means of which the second links (6) are supported on the base of the corner cupboard (1).

2. Swivel drawer according to claim 1, **characterized in that** the shape of the supporting shelves (10, 11) is essentially that of two connected circular segments, wherein one circular segment is inside of the cupboard (1) and one circular section is in front of the door opening (3).

3. Swivel drawer according to claim 1, **characterized in that** the first links (5) are mounted at the inside of the side wall, and in front of the door opening underneath the circular segment of the respective supporting shelf.

4. Swivel drawer according to claim 3, **characterized in that** the bearing (A, B) for the first link (5) extends across approximately half the height of the cupboard (1).

5. Swivel drawer according to claim 4, **characterized in that in that** the second links (6) are hinged underneath the inner circular segment of the respective supporting shelf (10, 11) and behind the door post (4) on the base of the corner cupboard (1).

6. Swivel drawer according to claim 3, **characterized in that** the first links (5) are connected with the door via a coupling in such a way that the supporting shelves (10, 11) are partially extracted when the door (2) is opened, and can be extracted further by hand, if need be.

7. Swivel drawer according to claim 6, **characterized in that** the stop of the rotating pivoting movement can be adjusted.

8. Swivel drawer according to claim 7, **characterized in that** the stop by means of a damper serves to attenuate the stop of the rotating pivoting movement, and thereby, due to the coupling, also attenuates the closing movement of the door (2).

9. Corner cupboard to be positioned in a corner of a room, with a swivel drawer according to one of the preceding claims.

## Revendications

1. Tiroir pivotant avec plusieurs bielles (5, 6) pour guider au moins deux tablettes porteuses (10, 11) dans un armoire d'angle (1) avec une base, et une aperture de porte (3) entre un jambage de porte (4) et une paroi latérale, dans lequel les tablettes porteuses (10, 11) sont articulées, chacune sur une première bielle (5) et une deuxième bielle (6), au moyen de respectivement un palier (B, D), dans lequel les bielles (5, 6) forment un quadrilatère articulé ( A, B, C, D) avec des paliers (A, C) fixés sur l'armoire d'angle et avec des paliers (B, D) fixés sur les tablettes porteuses (10, 11), **caractérisé en ce que** les deux tablettes porteuses (10, 11) peuvent être pivotées ensemble à travers l'aperture (3) dans un mouvement pivotant et rotatoire, de sorte qu'ils soient positionnées presque complètement en dehors de l'armoire d'angle (1), que les premières bielles (5), ainsi que les deuxièmes bielles (6), sont dans chaque cas reliés d'une manière rigide, et qu'un galet d'appui (12) est prévu, au moyen duquel les deuxièmes bielles (6) sont supportées sur la base de l'armoire d'angle (1).

2. Tiroir pivotant selon la revendication 1, **caractérisé en ce que** la forme des tablettes porteuses (10, 11) est essentiellement celle de deux segments de cercle combinés, avec un segment de cercle à l'intérieur de l'armoire (1) et un segment de cercle en face de l'aperture de porte (3).

3. Tiroir pivotant selon la revendication 1, **caractérisé en ce que** les premières bielles (5) sont montées à l'intérieur de la paroi latérale et en face de l'aperture de la porte sous le segment de cercle de la tablette porteuse respective.

4. Tiroir pivotant selon la revendication 3, **caractérisé en ce que** le palier (A, B) des premières bielles (5) s'étend sur environ la moitié de la hauteur de l'armoire (1).

5. Tiroir pivotant selon la revendication 4, **caractérisé en ce que** les deuxièmes bielles (6) sont articulées au dessous du segment de cercle intérieur de la tablette porteuse respective (10, 11) et derrière le jambage de porte (4) sur la base de l'armoire d'angle (1).

6. Tiroir pivotant selon la revendication 3, **caractérisé en ce que** les première bielles (5) sont reliés à la porte, par l'intermédiaire d'un couplage, de telle façon que les tablettes porteuses (10, 11) sont partiellement extraites lorsque la porte (2) est ouverte, et peuvent être extraites encore plus à la main, si besoin est.

7. Tiroir pivotant selon la revendication 6, **caractérisé en ce que** l'arrêt du mouvement pivotant et rotatoire peut être ajusté.

8. Tiroir pivotant selon la revendication 7, **caractérisé en ce que** l'arrêt au moyen d'un amortisseur sert à atténuer le fin du mouvement pivotant et rotatoire, et donc, par l'intermédiaire du couplage, sert également à atténuer le mouvement de fermeture de la porte (2).

9. Armoire d'angle pour être placé dans un coin d'une chambre, avec un tiroir pivotant selon l'une des revendications précédentes.
